# FASCICULE DE BREVET EUROPEEN

(11) **EP 3 644 132 B1**
(45) Date de publication et mention de la délivrance du brevet: **08.06.2022**
(21) Numéro de dépôt: 18202869.6
(22) Date de dépôt: 26.10.2018
(51) Int. Cl.: G04B 21/08, G04B 23/02, G04B 37/00, G04B 21/00

(54) **MONTRE A SONNERIE OU MUSICALE MUNIE D'AU MOINS UNE MEMBRANE DE RAYONNEMENT ACOUSTIQUE, ET PROCÉDÉ DE FABRICATION DE LA MEMBRANE**
ARMBANDUHR MIT SCHLAGWERK ODER MUSIK, DIE MIT MINDESTENS EINER SCHALLABSTRAHLMEMBRAN AUSGESTATTET IST, UND HERSTELLUNGSVERFAHREN DIESER MEMBRAN
STRIKING OR MUSICAL WATCH WITH AT LEAST ONE ACOUSTIC RADIATION MEMBRANE, AND METHOD OF MANUFACTURING SAID MEMBRANE

(43) Date de publication de la demande: 29.04.2020
(73) Titulaire: Blancpain SA, 1348 Le Brassus (CH)
(72) Inventeur: Favre, Jérôme, 2000 Neuchâtel (CH); Denden, Mehdi, 39220 Les Rousses (FR); Delizée, Alain, 1346 Les Bioux (CH)
(74) Mandataire: ICB SA

(56) Documents cités:
- EP-A1- 0 028 429
- EP-B1- 2 738 625
- CH-B1- 708 111
- US-A- 5 932 360

## Description

### Domaine technique de l'invention

L'invention concerne une montre à sonnerie ou musicale munie d'au moins une membrane de rayonnement acoustique, en accord avec la revendication 1.

L'invention concerne également un procédé de fabrication d'une membrane de rayonnement acoustique pour une montre à sonnerie ou musicale, en accord avec la revendication 10.

### Etat de la technique

Il est connu de munir une montre d'un mécanisme de sonnerie pour générer un son ou une musique. Pour ce faire, un timbre de la montre à sonnerie ou un clavier de la montre musicale sont disposés dans la boîte de montre. Ainsi, les vibrations du timbre ou des lames du clavier sont transmises aux différentes pièces d'habillage. Ces pièces d'habillage sont notamment la carrure, la lunette, la glace et le fond de la boîte de montre. Ces grandes pièces d'habillage se mettent à rayonner du son dans l'air sous l'effet des vibrations transmises. Lorsqu'un son est produit soit par un timbre frappé par un marteau, soit par une ou plusieurs lames du clavier en vibration, ces pièces d'habillage sont capables de rayonner le son produit dans l'air.

Cependant dans une montre musicale ou à sonnerie traditionnelle, le rendement acoustique, sur la base de la transduction vibro-acoustique complexe des pièces d'habillage, est faible. Pour améliorer et augmenter le niveau acoustique d'un son ou d'une note, il doit être tenu compte de la matière, de la géométrie et des conditions aux limites des pièces d'habillage. Les configurations des pièces d'habillage sont aussi dépendantes de l'esthétique de la montre et des contraintes de fonctionnement, ce qui peut limiter les possibilités d'adaptation.

Pour pouvoir améliorer le rendement vibro-acoustique du mécanisme de sonnerie, il est prévu de disposer une ou plusieurs membranes dans la boîte de montre. Les membranes sont dimensionnées et configurées pour que la ou les notes générées dans la boîte de montre soient rayonnées efficacement. Les fréquences des notes générées doivent être proches des modes propres de vibration de la ou des membranes pour qu'elles entrent en résonance.

La demande de brevet EP 0 028 429 A1 décrit une montre à dispositif avertisseur électro-acoustique. Ce dispositif est prévu pour améliorer le rendement sonore et la qualité du son. La glace de montre est maintenue par un anneau de soutien à la carrure. Cet anneau de soutien est une membrane vibrante annulaire. Entre deux bords de la membrane, il est prévu une zone centrale incurvée. Une tige centrale est fixée à la glace et activée par un électro-aimant d'excitation pour la vibration. La membrane peut être obtenue par électroformage. La génération d'un son est obtenue par l'action d'un dispositif électronique excité par un courant alternatif, ce qui n'apporte pas la même qualité d'un son généré par un mécanisme de sonnerie à action mécanique, ce qui constitue un inconvénient.

Les brevets EP 2 409 200 B1 et EP 2 738 625 B1 décrivent une boîte de montre avec une carrure fermée d'un côté par une lunette et une glace et d'un autre côté par un fond. La lunette et la glace sont reliées par un organe métallique élastique annulaire sous forme de soufflet avec au moins un pli annulaire de courbure entre 90° et 180° pour donner à la lunette et la glace reliées au soufflet une liberté de mouvement perpendiculairement ou parallèlement à un cadran. Cependant, ces brevets mettent en avant la forme particulière de la membrane tout en l'exploitant pour ajouter un mouvement de liberté à la lunette et non pas comme élément rayonnant pour une sonnerie. La fréquence propre d'oscillation de l'ensemble composé de la glace et de l'organe métallique est supérieure à la bande de fréquence du signal transmis pour ne pas avoir de dégradation ou distorsion du son, ce qui ne permet pas de rayonner efficacement le son généré. Cela constitue donc un inconvénient.

### Résumé de l'invention

L'invention a donc pour but de pallier aux inconvénients de l'état de la technique en fournissant une montre à sonnerie ou musicale munie d'au moins une membrane de rayonnement acoustique agencée pour produire un son riche avec un meilleur rayonnement acoustique des vibrations à basse fréquence par l'intermédiaire de la membrane liée à une glace ou une lunette liée à une glace de la boîte de montre.

A cet effet, l'invention concerne une montre à sonnerie ou musicale citée ci-devant, qui comprend les caractéristiques définies dans la revendication indépendante 1.

Des formes d'exécution particulières de la montre à sonnerie ou musicale sont définies dans les revendications dépendantes 2 à 9.

Un avantage de la montre à sonnerie ou musicale réside dans le fait que la membrane est configurée de telle manière que lors de son excitation par génération d'un son provenant d'au moins un timbre ou d'une lame d'un clavier en vibration, il y a une transmission d'ondes transversales. La membrane de faible épaisseur relie d'un côté une lunette fixée à une glace ou directement une glace de montre, et d'un autre côté une carrure de boîte de montre. Ainsi, la lunette avec la glace ou la glace seule deviennent mobiles et vibrent aux mêmes modes de vibration que la membrane afin d'atteindre des modes de vibration en-dessous de 4 kHz, ou à 1 kHz voire inférieur en fonction de l'épaisseur de la membrane et/ou de sa courbure également. La membrane fait office de ressort en liaison à la lunette-glace ou à la glace qui constitue la masse. La fréquence du premier mode de vibration dépend de la racine carrée de la raideur sur la masse. Ce premier mode de vibration est de type piston. Ainsi, plus la raideur de la membrane est faible, et plus la fréquence du premier mode de vibration est faible, ce qui est recherché.

Avantageusement, la membrane peut être fabriquée par un procédé d'électroformage. Elle peut être réalisée avec une épaisseur inférieure à 80 µm par exemple pouvant aller jusqu'à 37 µm, ce qui permet d'abaisser la fréquence de rayonnement jusqu'à 500 Hz tout en permettant un bon rayonnement acoustique jusqu'à des fréquences autour de 8 à 10 kHz. En travaillant à aussi basse fréquence, cela permet d'obtenir un son plus chaleureux, plus fort, car plus il y a de modes rayonnés et plus l'oreille humaine interprète cela comme un son fort, et plus distinguable lors de la génération d'une musique.

La membrane peut être réalisée dans un matériau métallique, tel que de l'or 5N.

A cet effet, l'invention concerne également un procédé de fabrication d'au moins une membrane de rayonnement acoustique pour une montre à sonnerie ou musicale, qui comprend les caractéristiques définies dans les revendications indépendantes 10 et 11.

Une étape particulière de fabrication est définie dans la revendication dépendante 12.

### Brève description des figures

Les buts, avantages et caractéristiques d'une montre à sonnerie ou musicale munie d'au moins une membrane de rayonnement acoustique et du procédé de fabrication de la membrane apparaîtront mieux dans la description suivante notamment en regard des dessins sur lesquels :
la figure 1 représente une vue partielle en coupe transversale d'une montre à sonnerie ou musicale ayant une membrane au niveau de la glace et de la carrure de la boîte de montre selon une première forme d'exécution de l'invention,
La figure 2a représente la membrane annulaire selon l'invention, et les figures 2b et 2c représentent plusieurs formes d'exécution de la membrane annulaire, dont une coupe transversale d'un côté est montrée.
la figure 3 représente une vue partielle en coupe transversale d'une montre à sonnerie ou musicale ayant une membrane au niveau de la glace et de la carrure de la boîte de montre selon une seconde forme d'exécution de l'invention, et
les figures 4a à 4e représentent schématiquement différentes étapes de réalisation de la membrane montrée en coupe transversale de la seconde forme d'exécution selon l'invention.

### Description détaillée de l'invention

Dans la description suivante, toutes les parties d'une montre à sonnerie munie d'une membrane de rayonnement acoustique, qui sont bien connues dans ce domaine technique, ne sont décrites que sommairement. L'accent porte principalement sur l'agencement de la membrane dans la boîte de montre et sur sa configuration pour permettre un rayonnement acoustique adéquat suite à la génération d'un son dans la boîte de montre.

La figure 1 représente donc une première forme d'exécution d'une montre 1 à sonnerie ou musicale mécanique, qui comprend au moins une membrane de rayonnement acoustique 2. Cette membrane 2 de rayonnement acoustique est en matériau métallique ou métal amorphe et se présente comme une pièce de liaison sous la forme d'une boucle à paroi d'une certaine épaisseur. On peut la considérer comme une membrane-ressort. Cette membrane 2 est prévue pour être reliée par une première bordure 23 à une carrure 4 d'une boîte de montre, notamment sur la partie supérieure de la carrure 4, et par une seconde bordure 20 à une lunette 3 fixée à une glace de montre 5 par l'intermédiaire d'un joint 12. Selon une variante de réalisation, la seconde bordure 20 de la membrane 2 peut aussi être directement reliée à une glace de montre 5.

Il est à noter que la première bordure 23 de la membrane 2 peut être fixée sur la partie supérieure de la carrure 4, notamment dans une rainure annulaire par l'intermédiaire d'une lunette complémentaire 13. Cette lunette complémentaire peut être fixée par vissage sur la partie supérieure de la carrure 4 ou par collage ou soudure ou brasage ou en étant chassée afin que la portion inférieure de la lunette complémentaire 13 vienne fixer la première bordure dans la rainure annulaire de la carrure 4. La lunette complémentaire 13 peut encore servir de protection de l'ensemble comprenant la lunette 3 liée à la glace 5 et à la membrane 2.

A la figure 1, la montre 1 à sonnerie ou musicale comprend encore un mécanisme de sonnerie représenté seulement par un certain nombre de timbres 9 disposés dans cette configuration sous le cadran 6 de montre. Le mécanisme de sonnerie est relié à un mouvement horloger 14 disposé entre le cadran 6 et un fond 7, qui est fixé à une partie basse de la carrure 4 avec une garniture d'étanchéité 8. Ces timbres 9 espacés l'un de l'autre peuvent être frappés chacun par un marteau particulier non représenté normalement en des instants déterminés pour générer chacun un son différent et qui peut générer aussi une mélodie. Il peut aussi être prévu d'avoir un clavier à lames de différentes longueurs non représenté pour être activé par un disque ou cylindre à organes d'activation des lames afin de générer une musique selon l'agencement des organes d'activation.

La membrane 2, comme représentée sur les figures 1 à 4, est de forme annulaire avec une partie arquée ou incurvée, qui est dirigée du côté de la glace de montre 5 dans une zone active 11 de la membrane 2 dans une direction Z perpendiculaire au plan de la montre. La partie arquée est une portion de cercle selon une coupe transversale comme représenté, qui se prolonge par une partie droite, définissant une portion tronconique, jusqu'en liaison à la première bordure 23. Selon cette première forme d'exécution, la seconde bordure 20 de la membrane 2 est fixée par une bague de fixation 10, qui est chassée par exemple sur une paroi cylindrique extérieure du bas de la lunette 3. Il peut être prévu dans la bague de fixation une gorge annulaire intérieure servant de guidage à un repli intérieur de la seconde bordure 20 de la membrane 2. De plus, il peut être prévu de souder ou braser encore cette bague de fixation 10 à la partie basse de la lunette 3 pour garantir une bonne étanchéité du montage de la membrane 2 à la lunette 3.

La lunette 3 comprend encore un bord supérieur, où repose la glace de montre 5 fixée par le joint 12 à une paroi supérieure intérieure de la lunette 3. Un bord inférieur et intérieur de la lunette 3 est au-dessus du cadran 6 sans le toucher pour laisser une mobilité de la lunette 3 avec la glace 5 maintenues par la membrane 2. Un espace entre 70 et 100 µm est prévu entre la lunette 3 et le cadran 6 ou entre la lunette 3 et la lunette complémentaire 13 pour laisser la mobilité à l'ensemble membrane 2 et lunette 3. Ainsi ce qui est recherché, la lunette 3 liée à la glace 5 ou la glace 5 est mobile par rapport à la carrure 4 par l'intermédiaire de la membrane 2 lors de la vibration de la membrane 2 suite à un son généré par le mécanisme de sonnerie de la montre dans la boîte de montre. La lunette 3 reliée à la membrane 2 vibre aux mêmes modes de vibration que la membrane 2, qui sont nettement plus bas que les modes de vibration d'un habillage conventionnel.

Il est à noter qu'une fois que la membrane de forme annulaire est fixée à la lunette 3 liée à la glace 5 ou à la glace 5 seule, et à la carrure 4, l'intérieure de la boîte de la montre à sonnerie ou musicale est étanche tout en laissant la liberté de mouvement à la lunette 3 liée à la membrane 2 ou à la glace 5 liée à la membrane 2.

La membrane est configurée avec une paroi d'une épaisseur déterminée, dépendante de la masse de la lunette 3 liée à la glace 5 ou de la glace 5 seule pour avoir une basse fréquence fo du premier mode de vibration. Il est recherché d'avoir une basse fréquence inférieure ou égale à 4 kHz et de préférence inférieure ou égale à 1 kHz. Pour ce faire, il est tenu compte de l'équation fo = (1/2π)·(k/m)^{1/2} où k est la raideur de la membrane 2, qui dépend de son épaisseur, et m est la masse de la lunette 3 liée à la glace 5 ou de la glace 5 seule. On peut donc baisser la fréquence de résonnance de la membrane 2 liée à la lunette 3 en augmentant la masse m de la lunette 3 liée à la glace 5. Cependant on préfère abaisser l'épaisseur de la membrane 2 de type ressort pour diminuer la fréquence fo du premier mode de vibration en diminuant la raideur k de la membrane 2. L'excitation de la membrane 2 se fait donc par une transmission d'ondes transversales générées par la vibration d'un ou plusieurs timbres 9 disposés en dessous du cadran dans cette première forme d'exécution.

Une telle membrane 2 en liaison à la lunette 3 avec la glace 5 ou seulement en liaison à la glace 5 peut couvrir une bande de rayonnement acoustique de 1 kHz à 10 kHz avec les pièces d'habillage. Si l'épaisseur de la membrane 2 est réduite pour diminuer sa raideur suite à un procédé de fabrication par électroformage expliqué ci-après, la bande de rayonnement acoustique peut même se situer entre 500 Hz à 10 kHz.

A titre d'exemple non limitatif, il peut être prévu d'avoir une glace 5 en saphir d'épaisseur de 2 mm et de diamètre de l'ordre de 37.8 mm avec une lunette 3 en métal, tel que de l'or de manière à avoir une masse de l'ordre de 13 grammes. La lunette 3 est de forme annulaire de diamètre intérieur de l'ordre de 36 mm et extérieur de l'ordre de 41.9 mm, et d'épaisseur de l'ordre de 3.55 mm. La membrane 2, qui peut être électro-formée comme expliqué ci-après en référence aux figures 4a à 4e peut être réalisée de préférence en or 5N pour s'accorder à la fréquence de résonnance désirée, car aussi une grande partie des éléments d'habillage sont en or. La zone active 11 de la membrane peut être un espace entre la lunette 3 et la lunette complémentaire 13 de 1.2 mm de large sur 2 mm de haut en direction Z.

Les figures 2a à 2c représentent plusieurs formes d'exécution de la membrane annulaire, dont une coupe transversale d'un côté est montrée, selon l'invention. Sur la figure 2a, la membrane 2 selon l'invention présente une partie arquée 21, dont l'angle de portion de cercle est supérieur à 180° depuis la seconde bordure 20 à une partie droite 22 de liaison à la première bordure 23. Sur la figure 2b, qui montre une réalisation n'étant pas couverte par les revendications, la membrane 2 présente une partie arquée 21, dont l'angle de portion de cercle est sensiblement égal à 180° de la seconde bordure 20 à une partie droite 22 de liaison à la première bordure 23. Sur la figure 2c, qui montre également une réalisation n'étant pas couverte dans les revendications, la membrane 2 présente une partie arquée 21, dont l'angle de portion de cercle est sensiblement inférieur à 180° de la seconde bordure 20 à une partie droite 22 de liaison à la première bordure 23.

La courbure de la membrane 2 dans sa zone active peut jouer également un rôle sur sa raideur et influencer aussi l'abaissement de la fréquence du premier mode de vibration sous l'effet d'un effort dans la direction Z, étant donné l'encombrement réduit, où se situe la membrane 2.

De préférence sur toute la membrane 2, l'épaisseur de la membrane est sensiblement la même par exemple d'une épaisseur déterminée qui peut être de l'ordre de 80 µm et peut être abaissée à une épaisseur de l'ordre de 37 µm pour réduire la fréquence du premier mode de vibration vers 500 Hz pour une membrane en or 5N avec une lunette liée à la glace comme indiqué ci-dessus. Cela procure l'avantage de travailler à basse fréquence et d'obtenir un son plus chaleureux, plus fort, car il y a plusieurs modes rayonnés interprétés par l'oreille humaine comme un son fort, et plus distinguable dans le cas de la reproduction d'un ensemble de notes pour jouer une mélodie.

La figure 3 représente une vue partielle en coupe transversale d'une montre à sonnerie ou musicale ayant une membrane au niveau de la glace et de la carrure de la boîte de montre selon une seconde forme d'exécution de l'invention. La seule différence de cette seconde forme d'exécution réside au niveau de la seconde bordure 20 de la membrane 2. Cette seconde bordure comprend un talon 20 utilisé pour débuter la fabrication de la membrane par électroformage. Une fois la membrane 2 réalisée avec son talon 20 de la seconde bordure, ce talon, qui est une bague annulaire en or par exemple, peut être directement chassé sur une paroi cylindrique extérieure du bas de la lunette 3. Ainsi cela permet d'obtenir une membrane 2 avec talon 20 de fixation monobloc.

On va expliquer ci-après un procédé de fabrication de la membrane à monter une fois terminée dans la montre à sonnerie. Pour ce faire, on se réfère aux figures 4a à 4e.

A la figure 4a, on se procure une bague métallique de forme annulaire 20. De préférence, cette bague annulaire 20 peut être en or 5N même si d'autres matériaux métalliques peuvent être envisagés.

A la figure 4b, on réalise un substrat décolleté 30 comme base pour la réalisation de la membrane par électroformage. Ce substrat a un profil complémentaire à la forme de la membrane à réaliser. Ce substrat doit pouvoir être dissout en fin du procédé de fabrication de la membrane sans endommager la membrane. Le substrat comprend une cavité annulaire 31 de dimension de la bague annulaire.

A la figure 4c, la bague annulaire 20 est chassée dans la cavité annulaire 31 du substrat 30. Cette bague annulaire est à l'embouchure de la cavité et va servir de point de départ pour la formation de la membrane.

A la figure 4d, la membrane est réalisée depuis le talon 20 et sur le substrat 30 de sa forme complémentaire par électroformage avec un matériau métallique tel que de l'or 5N. Selon la forme du substrat, la membrane est formée avec sa partie arquée annulaire 21 et dont, selon une coupe transversale, l'angle au repos présente un angle supérieur à 180°, , sa partie droite 22 et la première bordure 23. La seconde bordure est liée directement au talon 20.

Finalement à la figure 4e, le substrat est dissout pour ne garder que la membrane avec ses parties 20 à 23. Un affinage peut encore être prévu en plongeant la membrane dans un bain d'électroformage pour terminer la pièce notamment pour affiner son épaisseur. Par la suite, la membrane peut être fixée dans la montre à sonnerie notamment entre la lunette mobile et la carrure.

A partir de la description qui vient d'être faite, plusieurs variantes de la montre à sonnerie ou musicale munie de la membrane de rayonnement acoustique, et du procédé de fabrication de la membrane de rayonnement acoustique peuvent être conçues par l'homme du métier sans sortir du cadre de l'invention définie par les revendications. Il peut être prévu de réaliser la membrane par électroformage avec un autre métal que l'or.

## Revendications

1. Montre (1) à sonnerie ou musicale munie d'au moins une membrane (2) de rayonnement acoustique en matériau métallique ou métal amorphe, ladite membrane (2) étant sous la forme d'une boucle à paroi d'une certaine épaisseur pour être reliée par une première bordure (23) à une carrure (4) d'une boîte de montre et par une seconde bordure (20) à une lunette (3) fixée à une glace de montre (5) ou directement à une glace de montre (5), la lunette (3) liée à la glace (5) ou la glace (5) étant mobile par rapport à la carrure (4) par l'intermédiaire de la membrane (2) lors de la vibration de la membrane (2) suite à un son généré par un mécanisme de sonnerie de la montre dans la boîte de montre,
**caractérisée en ce que** la membrane (2) est configurée avec une paroi d'une épaisseur déterminée dans une zone active (11) dépendante de la masse de la lunette (3) liée à la glace (5) ou de la glace (5) seule pour avoir une fréquence f₀ d'un premier mode de vibration, qui se situe à basse fréquence inférieure ou égale à 4 kHz selon l'équation fo = (1/2π)·(k/m)^{1/2} où k est la raideur de la membrane (2), qui dépend de son épaisseur, et m est la masse de la lunette (3) liée à la glace (5) ou de la glace (5) seule, et
**en ce que** la membrane (2) est de forme annulaire avec une partie arquée annulaire (21) partant de la seconde bordure (20) et dirigée dans une direction de la glace (5) perpendiculaire au plan de la montre (1), la partie arquée (21) se prolongeant par une partie droite (22), qui est reliée à la première bordure (23), et
**en ce que** la partie arquée annulaire (21) est une portion de cercle, selon une coupe transversale, dont l'angle au repos est supérieur à 180°.

2. Montre (1) selon la revendication 1, **caractérisée en ce que** la partie arquée annulaire (21) et la partie droite (22) ont une même épaisseur.

3. Montre (1) selon la revendication 1, **caractérisée en ce que** la partie droite (22) est de forme tronconique.

4. Montre (1) selon la revendication 1, **caractérisée en ce que** l'épaisseur de la membrane (2) entre la première bordure (23) et la seconde bordure (20) est inférieur ou égal à 80 µm pour avoir une fréquence fo d'un premier mode de vibration inférieur ou égal à 1 kHz dans un mode de vibration en liaison avec la lunette (3) ou la glace (5).

5. Montre (1) selon la revendication 4, **caractérisée en ce que** l'épaisseur de la membrane (2) entre la première bordure (23) et la seconde bordure (20) est inférieur ou égal à 40 µm pour avoir une fréquence fo d'un premier mode de vibration de l'ordre de 500 Hz dans un mode de vibration en liaison avec la lunette (3) ou la glace (5).

6. Montre (1) selon la revendication 1, **caractérisée en ce que** la membrane est obtenue par électroformage en or 5N en liaison à la lunette (3) en or.

7. Montre (1) selon la revendication 1, **caractérisée en ce que** la seconde bordure (20) de la membrane (2) est fixée par une bague de fixation (10), qui est chassée ou soudée sur une paroi cylindrique extérieure du bas de la lunette (3).

8. Montre (1) selon la revendication 1, **caractérisée en ce que** la seconde bordure comprend un talon (20) obtenu lors de la fabrication par électroformage de la membrane (2), ce talon étant une bague annulaire pour fixer la membrane (2) par chassage sur une paroi cylindrique extérieure du bas de la lunette (3).

9. Montre (1) selon la revendication 1, **caractérisée en ce qu'**elle comprend une lunette complémentaire (13) disposée au-dessus de la lunette (3) et servant de protection, et pour fixer la première bordure (23) de la membrane (2) à une partie supérieure de la carrure (4).

10. Procédé de fabrication d'une membrane (2) pour une montre (1) à sonnerie ou musicale selon l'une des revendications précédentes, **caractérisé en ce qu'**il comprend les étapes de :
- se munir d'un substrat décolleté (30) de forme complémentaire à la membrane (2) à réaliser,
- réaliser la membrane (2) sur le substrat (30) par électroformage avec un matériau métallique ou métal amorphe, et
- dissoudre le substrat pour ne garder que la membrane avec une première bordure (23), une partie droite (22), une partie arquée (21), qui est une portion de cercle, selon une coupe transversale, dont l'angle au repos est supérieur à 180°, et une seconde bordure (20) obtenues d'une épaisseur déterminée.

11. Procédé de fabrication d'une membrane (2) pour une montre (1) à sonnerie ou musicale selon l'une des revendications 1 à 9, **caractérisé en ce qu'**il comprend les étapes de :
- se munir d'une bague annulaire (20) métallique ou en métal amorphe,
- se munir d'un substrat décolleté (30) de forme complémentaire à la membrane (2) à réaliser et comprenant une cavité annulaire (31) de forme de la bague annulaire (20),
- chasser la bague annulaire (20) dans la cavité annulaire (31) du substrat (30),
- réaliser la membrane (2) depuis le talon (20) sur le substrat (30) par électroformage avec un matériau métallique ou métal amorphe, et
- dissoudre le substrat pour ne garder que la membrane avec une première bordure (23), une partie droite (22), une partie arquée (21) 2. , qui est une portion de cercle, selon une coupe transversale, dont l'angle est supérieur à 180°, et une seconde bordure avec le talon (20) monobloc, la partie arquée et la partie droite étant d'une même épaisseur déterminée.

12. Procédé selon l'une des revendications 10 et **caractérisé en ce que** la membrane (2) avec ou sans talon (20) est réalisée en or 5N.

## Patentansprüche

1. Armbanduhr (1) mit Schlagwerk oder Musik, die mit mindestens einer Schallabstrahlmembran (2) aus einem metallischen Werkstoff oder einem amorphem Metall ausgestattet ist, wobei die Membran (2) die Form einer Schleife hat mit einer Wandung einer gewissen Dicke, um durch eine erste Kante (23) an einem Mittelteil (4) eines Uhrgehäuses befestigt zu werden und durch eine zweite Kante (20) an eine Lunette (3), die an einem Uhrenglas (5) fixiert ist, oder direkt an das Uhrenglas (5), wobei die Lunette (3), die mit dem Glas (5) verbunden ist, oder das Glas (5) beweglich sind in Bezug auf das Mittelteil (4), mittels der Membran (2), während der Schwingung der Membran (2) im Anschluss an einen Ton, der durch einen Schlagwerkmechanismus der Armbanduhr im Uhrgehäuse erzeugt wurde,
**dadurch gekennzeichnet, dass** die Membran (2) konfiguriert ist mit einer Wandung einer bestimmten Dicke in einer aktiven Zone (11), die von der Masse der Lunette (3) abhängig ist, die mit dem Glas (5) verbunden ist, oder nur des Glases (5), um eine Frequenz fo eines ersten Schwingungsmodus zu haben, die bei Niederfrequenz kleiner oder gleich 4 kHz ist nach der Gleichung fo = (1/2_{TT})·(k/m)^{1/2}, wobei k die Steifigkeit der Membran (2) ist, die von ihrer Dicke abhängt, und m die Masse der Lunette (3) ist, die mit dem Glas (5) verbunden ist, oder nur des Glases (5), und dass die Membran (2) ringförmig ist mit einem gewölbten ringförmigen Bereich (21), der von der zweiten Kante (20) ausgeht und in eine Richtung des Glases (5) senkrecht zur Ebene der Armbanduhr (1) gerichtet ist, wobei sich der gewölbte Bereich (21) durch einen geraden Bereich (22) fortsetzt, der an der ersten Kante (23) befestigt ist, und
dass der gewölbte ringförmige Bereich (21) gemäß einem Querschnitt ein Kreisabschnitt ist, dessen Ruhewinkel größer als 180° ist.

2. Armbanduhr (1) nach Anspruch 1, **dadurch gekennzeichnet, dass** der gewölbte ringförmige Bereich (21) und der gerade Bereich (22) dieselbe Dicke haben.

3. Armbanduhr (1) nach Anspruch 1, **dadurch gekennzeichnet, dass** der gerade Bereich (22) eine abgestumpfte Form hat.

4. Armbanduhr (1) nach Anspruch 1, **dadurch gekennzeichnet, dass** die Dicke der Membran (2) zwischen der ersten Kante (23) und der zweiten Kante (20) kleiner oder gleich 80 µm ist, um eine Frequenz fo eines ersten Schwingungsmodus kleiner oder gleich 1 kHz zu haben, in einem Schwingungsmodus in Verbindung mit der Lunette (3) oder dem Glas (5).

5. Armbanduhr (1) nach Anspruch 4, **dadurch gekennzeichnet, dass** die Dicke der Membran (2) zwischen der ersten Kante (23) und der zweiten Kante (20) kleiner oder gleich 40 µm ist, um eine Frequenz fo eines ersten Schwingungsmodus im Bereich von 500 Hz zu haben, in einem Schwingungsmodus in Verbindung mit der Lunette (3) oder dem Glas (5).

6. Armbanduhr (1) nach Anspruch 1, **dadurch gekennzeichnet, dass** die Membran durch Elektroformung mit Gold 5N erhalten wird, in Verbindung mit der Lunette (3) aus Gold.

7. Armbanduhr (1) nach Anspruch 1, **dadurch gekennzeichnet, dass** die zweite Kante (20) der Membran (2) durch eine Fixierungsbüchse (10) fixiert ist, die in einer äußeren zylindrischen Wandung der Unterseite der Lunette (3) eingepresst oder eingelötet ist.

8. Armbanduhr (1) nach Anspruch 1, **dadurch gekennzeichnet, dass** die zweite Kante einen Steg (20) umfasst, der während der Herstellung der Membran (2) durch Elektroformung erhalten wurde, wobei dieser Steg eine ringförmige Büchse ist, die die Membran (2) durch Einpressen in einer äußeren zylindrischen Wandung der Unterseite der Lunette (3) fixiert.

9. Armbanduhr (1) nach Anspruch 1, **dadurch gekennzeichnet, dass** sie eine komplementäre Lunette (13) umfasst, die über der Lunette (3) angeordnet ist und als Schutz dient, und um die erste Kante (23) der Membran (2) an einem oberen Bereich des Mittelteils (4) zu fixieren.

10. Verfahren zur Herstellung einer Membran (2) für eine Armbanduhr (1) mit Schlagwerk oder Musik nach einem der vorhergehenden Ansprüche, **dadurch gekennzeichnet, dass** es die Schritte umfasst, zum:
- Bereitstellen eines fassongedrehten Substrats (30) mit einer Form, die komplementär zur herzustellenden Membran (2) ist,
- Herstellen der Membran (2) auf dem Substrat (30) durch Elektroformung mit einem metallischen Werkstoff oder einem amorphen Metall, und
- Lösen des Substrats, um nur die Membran mit einer ersten Kante (23) zu behalten, einen geraden Bereich (22), einen gewölbten Bereich (21), der gemäß einem Querschnitt ein Kreisabschnitt ist, dessen Ruhewinkel größer als 180° ist, und einer zweiten Kante (20), die in einer bestimmten Dicke erhalten wurden.

11. Verfahren zur Herstellung einer Membran (2) für eine Armbanduhr (1) mit Schlagwerk oder Musik nach einem der Ansprüche 1 bis 9, **dadurch gekennzeichnet, dass** es die Schritte umfasst, zum:
- Bereitstellen einer ringförmigen Büchse (20) aus Metall oder amorphem Metall,
- Bereitstellen eines fassongedrehten Substrats (30) mit einer Form, die komplementär zur herzustellenden Membran (2) ist und einen ringförmigen Hohlraum (31) umfasst, in Form der ringförmigen Büchse (20),
- Einpressen der ringförmigen Büchse (20) in den ringförmigen Hohlraum (31) des Substrats (30),
- Herstellen der Membran (2) vom Steg (20) zum Substrat (30) durch Elektroformung mit einem metallischen Werkstoff oder einem amorphen Metall, und
- Lösen des Substrats, um nur die Membran mit einer ersten Kante (23) zu behalten, einen geraden Bereich (22), einen gewölbten Bereich (21), der gemäß einem Querschnitt ein Kreisabschnitt ist, dessen Winkel größer als 180° ist, und einer zweiten Kante mit dem einteiligen Steg (20), wobei der gewölbte und der gerade Bereich dieselbe bestimmte Dicke haben.

12. Verfahren nach einem der Ansprüche 10 und 11, **dadurch gekennzeichnet, dass** die Membran (2) mit oder ohne Steg (20) aus Gold 5N hergestellt ist.

## Claims

1. Striking or musical watch (1) provided with at least one acoustic radiating membrane (2) made of metallic material or amorphous metal, said membrane (2) taking the form of a loop with walls of a specific thickness to be connected by a first edge portion (23) to a middle part (4) of a watch case and by a second edge portion (20) to a bezel (3) secured to a watch crystal (5), or directly to a watch crystal (5), the bezel (3) connected to the crystal (5) or the crystal (5) being movable with respect to the case middle (4) via the membrane (2) during vibration of the membrane (2) once a sound is generated by the watch striking mechanism in the watch case,
**characterized in that** the membrane (2) is configured with a wall of a specific thickness in an active region (11) dependent on the mass of the bezel (3) connected to the crystal (5), or only of the crystal (5), to obtain a frequency f₀ of a first vibration mode, which is on a low frequency of less than or equal to 4 kHz according to the equation f₀ = (1/2π)·(k/m)^{1/2} where k is the stiffness of the membrane (2), which depends on the thickness thereof, and m is the mass of the bezel (3) connected to the crystal (5), or only of the crystal (5), and **in that** the membrane (2) is annular in shape with an annular arcuate part (21) starting from the second edge portion (20) and pointing in a direction of the crystal (5) perpendicular to the plane of the watch (1), the arcuate part (21) being extended by a straight part (22), which is connected to the first edge portion (23), and **in that** the annular arcuate part (21) is a portion of a circle, on a cross-section, whose angle at rest is greater than 180°.

2. Watch (1) according to claim 1, **characterized in that** the annular arcuate part (21) and the straight part (22) have the same thickness.

3. Watch (1) according to claim 1, **characterized in that** the straight part (22) is of frustoconical shape.

4. Watch (1) according to claim 1, **characterized in that** the thickness of the membrane (2) between the first edge portion (23) and the second edge portion (20) is less than or equal to 80 µm in order to obtain a frequency f₀ of a first vibration mode less than or equal to 1 kHz in a vibration mode in conjunction with the bezel (3) or the crystal (5).

5. Watch (1) according to claim 4, **characterized in that** the thickness of the membrane (2) between the first edge portion (23) and the second edge portion (20) is less than or equal to 40 µm in order to obtain a frequency f₀ of a first vibration mode on the order of 500 Hz in a vibration mode in conjunction with the bezel (3) or the crystal (5).

6. Watch (1) according to claim 1, **characterized in that** the membrane is obtained by electroforming 5N gold in conjunction with the gold bezel (3).

7. Watch (1) according to claim 1, **characterized in that** the second edge portion (20) of the membrane (2) is secured by a securing ring (10), which is pressed or welded onto a cylindrical external wall of the bottom of the bezel (3).

8. Watch (1) according to claim 1, **characterized in that** the second edge portion includes a heel (20) obtained during the manufacture by electroforming of the membrane (2), said heel being an annular ring for securing the membrane (2) by press fit onto a cylindrical external wall of the bottom of the bezel (3).

9. Watch (1) according to claim 1, **characterized in that** the watch includes a complementary bezel (13) disposed above the bezel (3) and serving as protection, and for securing the first edge portion (23) of the membrane (2) to an upper part of the case middle (4).

10. Method for manufacturing a membrane (2) for a striking or musical watch (1) according to any of the preceding claims, **characterized in that** the method includes the steps of:
- providing a profile-turned substrate (30) of complementary shape to the membrane (2) to be made,
- making the membrane (2) on the substrate (30) by electroforming with a metallic material or amorphous metal, and
- dissolving the substrate to retain only the membrane with a first edge portion (23), a straight part (22), an arcuate part (21) which is a portion of a circle, on a cross-section, whose angle at rest is greater than 180°, and a second edge portion (20) obtained with a specific thickness.

11. Method for manufacturing a membrane (2) for a striking or musical watch (1) according to any of claims 1 to 9, **characterized in that** the method includes the steps of:
- providing an annular ring (20) made of metal or amorphous metal,
- providing a profile-turned substrate (30) of complementary shape to the membrane (2) to be made and comprising an annular cavity (31) having the shape of the annular ring (20),
- pressing the annular ring (20) into the annular cavity (31) of the substrate (30),
- making the membrane (2) from the heel (20) on the substrate (30) by electroforming with a metallic material or amorphous metal, and
- dissolving the substrate to retain only the membrane with a first edge portion (23), a straight part (22), an arcuate part (21), which is a portion of a circle, on a cross-section, whose angle at rest is greater than 180°, and a second edge portion with the one-piece heel (20), the arcuate part and the straight part having the same specific thickness.

12. Method according to any of claims 10 and 11, **characterized in that** the membrane (2) with or without a heel (20) is made of 5N gold.
